# EUROPÄISCHE PATENTSCHRIFT

(11) **EP 0 984 107 B1**
(45) Veröffentlichungstag und Bekanntmachung des Hinweises auf die Patenterteilung: **23.11.2005**
(21) Anmeldenummer: 99810613.2
(22) Anmeldetag: 09.07.1999
(51) Int. Cl.: E03C 1/01, E03D 11/14, E04B 1/58

(54) **Profilschiene und Verbindungselement für eine Tragvorrichtung**
Mounting rail and connecting element for a support device
Rail profilé et élément de connection pour un dispositif de support

(30) Priorität: 04.09.1998 CH 181798
(43) Veröffentlichungstag der Anmeldung: 08.03.2000
(73) Patentinhaber: GEBERIT TECHNIK AG, 8645 Jona (CH)
(72) Erfinder: Lechner, Peter, 8645 Jona (CH)
(74) Vertreter: Groner, Manfred

(56) Entgegenhaltungen:
- EP-A- 0 004 603
- EP-A- 0 493 319
- DE-A- 1 807 892
- DE-A- 4 336 187
- DE-A- 19 536 926
- DE-U- 1 986 270
- DE-U- 9 216 799
- GB-A- 782 428

## Beschreibung

Die Erfindung betrifft eine Profilschiene und ein Verbindungselement nach dem Oberbegriff des Anspruchs 1. Die Erfindung betrifft zudem eine Tragvorrichtung mit solchen Profilschienen und Verbindungselementen.

Im Stand der Technik ist aus der DE 35 28 334 des Anmelders eine Haltevorrichtung für die Vorwandmontage von Sanitärapparaten, Armaturen, Rohrteilen and Leitungen bekannt geworden, die eine im Querschnitt C-förmige Profilschiene sowie Verbindungselemente aufweist. Diese Verbindungselemente verbinden die an einer Gebäudewand zu befestigende Profilschiene mit einem Rahmen, an dem beispielsweise ein Sanitärapparat befestigt wird. Die Verbindungselemente bestehen jeweils aus zwei plattenförmigen Teilen, die in Längsrichtung zueinander verschiebbar and in jeder Lage fixierbar sind. Zur Verankerung der Verbindungselemente an der Profilschiene sind die Seitenwände an ihrem freien Rand nach innen abgebogen. Die abgebogenen Teile der Seitenwände greifen in korrespondierende Schlitze der Verbindungselemente ein. Die Verbindungselemente werden zur Befestigung and zum Losen um ihre Längsachse verschwenkt. Die Profilschiene ist hier im Querschnitt somit tatsächlich C-förmig and nicht U-förmig. In der Praxis hat sich diese Profilschiene und dieses Verbindungselement an sich bewährt. Die Montage ist aber doch vergleichsweise aufwendig, insbesondere wenn mehrere Sanitärapparate in einer Reihe montiert werden sollen.

Aus der Gebrauchsmusterschrift DE 92 16 799 ist eine ähnliche Haltevorrichtung für die Vorwandmontage von sanitären Gegenständenund deren Anschlussleitungen bekannt geworden. Diese bekannte Vorrichtung weist die Merkmale der Oberbegrifts des Anspruchs 1 auf. Verwendet wird hierbei ebenfalls eine C-förmige Profilschiene. Die Verbindungselemente sind hier als Hängehaken ausgebildet, die an den vorderen Rändern der Profilschiene abgestutzt sind. Die verbindungselemente sind lediglich eingehängt and können nach oben frei ausgeschwenkt werden. Diese an sich lose Verankerung der Verbindungselemente ist bei der Montage ungünstig.

Aus der EP 0 493 319 A2 ist ein Tragsystem bekannt geworden, bei dem Verbindungselemente sowie Profilstangen anstelle von Profilschienen verwendet werden. Die Profilstangen eignen sich nicht zu ihrer direkten Befestigung an einer Gebäudewand und sind dazu auch nicht vorgesehen.

Durch die DE-A-195 36 926 ist ein Rahmenschenkel für einen Schaltschrank bekannt geworden, der gemäss Figur 4 eine Montageschiene aufweist, die in eine schwalbenschwanzförmige Nut eines Tragprofils eingerastet ist. Der Rahmenschenkel eignet sich nicht für die Befestigung von Sanitärapparaten.

Der Erfindung liegt die Aufgabe zugrunde, eine Profilschiene und ein Verbindungselement der genannten Gattung zu schaffen, das eine noch einfachere und rationellere Montage ohne Werkzeuge insbesondere von Reihenelementen and Schachtrahmen sowie Gestellen ermöglicht.

Die Aufgabe ist gemäss Anspruch 1 gelöst.

Bei der erfindungsgemässen Profilschiene befindet sich der Halteansatz nicht wie bisher an den äusseren Rändern der Kanalöffnung, sondern vertieft in diesem. Entsprechend wird das Verbindungselement nicht an den Rändern der Seitenwände verankert, sondern im Innern des Kanals. Die Öffnung des Kanals kann weiter als bisher ausgebildet sein, da die Ränder der Seitenwände nicht nach innen abgekröpft sein müssen. Die Anordnung des Halteansatzes in der Tiefe des Kanals eröffnet die Möglichkeit der Ausbildung einer Rastverbindung zwischen der Profilschiene und dem Verbindungselement. Zudem kann dann in der weiten Öffnung des Kanals die Profilschiene als Grundelement verwendet werden und in diese kann ein Fuss eines vertikalen Holmes eingestellt werden.

Nach einer Weiterbildung der Erfindung ist der Halteansatz durch wenigstens zwei im Abstand zueinander angeordnete, nach innen tiefgezogene und spitzförmige Abkantungen der Bodenwandung oder der Seitenwandung gebildet und das Verbindungselement weist zwei im Abstand zueinander angeordnete Halteteile auf, die jeweils eine Abkantung hintergreifen. Eine solche Profilschiene lässt sich besonders kostengünstig herstellen und die spitzförmigen Abkantungen eignen sich besonders zur Verankerung des Verbindungselementes mittels der Rastverbindung.

Eine besonders geeignete und funktionssichere Verbindung ergibt sich dann, wenn wenigstens eines der beiden Halteteile des Verbindungselementes als federnd ein- und ausrastbarer Ansatz ausgebildet ist. Das Verbindungselement kann dann zu seiner Befestigung in den Kanal der Profilschiene eingesetzt und beispielsweise mit einer Schwenkbewegung eingerastet werden.

Nach einer Weiterbildung der Erfindung ist das Verbindungselement winkelförmig ausgebildet und der in die Profilschiene eingreifende Arm erstreckt sich in Längsrichtung der Profilschiene. Es ermöglicht eine Verankerung des Verbindungselementes und gleichzeitig einer Abstützung des Elementes an einem breiten Abschnitt der Profilschiene. Im Gegensatz zu der bisher punktförmigen Abstützung des Verbindungselementes wird damit eine breite Abstützung und hohe Stabilität des Verbindungselementes erreicht. Mit einem solchen Verbindungselement können sehr einfach zwei im rechten Winkel zueinander verlaufende Profilschienen lösbar miteinander verbunden werden. Mit solchen Profilschienen und Verbindungselementen können somit Rahmen oder Gestelle sehr stabil und einfach montiert werden.

Eine Weiterbildung der Erfindung betrifft auch eine Tragvorrichtung gemäß dem Anspruch 17, mit mehreren Profilschienen und Verbindungselementen, wobei die Profilschienen eine Bodenwandung sowie zwei Seitenwandungen aufweisen und die Verbindungselemente lösbar in wenigstens einem nach aussen offenen Kanal einer Profilschiene befestigt sind, derart, dass die Profilschiene und die Verbindungselemente ein Gestell mit vertikalen und horizontalen Profilschienen bildet. Eine solche Tragvorrichtung ist dabei so vorgesehen, dass die Profilschienen jeweils in ihrem Kanal wenigstens einen vertieft angeordneten Halteansatz aufweisen, der durch Abkantungen der Bodenwandung oder Seitenwandungen gebildet ist und der ins Innere des Kanals gerichtet ist und dass die Verbindungselemente an diesem Halteansatz lösbar befestigt sind. Eine solche Tragvorrichtung kann sehr einfach ohne Werkzeuge aus Profilschienen und Verbindungselementen erstellt werden. Die Profilschienen können im Querschnitt U-förmig und mit offenem Kanal hergestellt werden. Eine der Profilschienen kann als Grundprofil am Gebäudeboden befestigt werden und das untere Ende eines vertikalen Holmes aufnehmen. Die Profilschienen eignen sich auch zum Anbringen von anderen Befestigungsteilen und Verbindungselementen.

Nach einer Weiterbildung der Erfindung ist als weiteres Verbindungsteil ein Teil vorgesehen, das beispielsweise mit einem Gewindebolzen an einer Profilschiene aussenseitig angelegt ist und das in eine weitere Profilschiene eingreift und eine Abkantung dieser Profilschiene hintergreift. Damit ist eine besonders einfache Möglichkeit zur Befestigung der Profilschiene an einem weiteren Teil gegeben.

Die Verankerung des Verbindungselementes an der Profilschiene erfolgt vorzugsweise möglichst nahe der Bodenwandung. Nach einer Weiterbildung der Erfindung ist deshalb eine Profilschiene vorgesehen, bei der die Abkantungen zur Bodenwandung einen Abstand aufweisen, der kleiner ist als die Höhe der Seitenwandungen. Vorzugsweise ist dieser Abstand gleich oder kleiner als die halbe Höhe der Seitenwandungen. Das Verbindungselement ist vorzugsweise so ausgebildet, dass es an der Bodenwandung der Profilschiene anliegt. Dies ergibt eine besonders stabile Befestigung des Verbindungselementes an der Profilschiene. Diese ist dann besonders hoch, wenn das Verbindungselement an zwei im Abstand zueinander angeordneten Lappen abgestützt ist.

Weitere vorteilhafte Weiterbildungen ergeben sich aus den abhängigen Patentansprüchen.

Ausführungsbeispiele der Erfindung werden nachfolgend anhand der Zeichnungen näher erläutert. Es zeigen:
- Figur 1: eine räumliche Ansicht eines Verbindungselementes,
- Figuren 2a bis 2c: weitere Ansichten des Verbindungselementes gemäss Figur 1,
- Figuren 3a bis 3c: schematische Herstellung einer Verbindung zwischen einer Profilschiene und einem Verbindungselement,
- Figur 4: einen Schnitt durch eine Profilschiene nach einer Variante sowie ein daran befestigtes Verbindungselement,
- Figur 5: einen Schnitt durch eine Profilschiene, die an einem weiteren Teil befestigt ist,
- Figur 6: eine räumliche Darstellung einer Profilschiene nach der Variante sowie einen in dieser abgestellten Fuss,
- Figur 7: eine Ansicht einer Profilschiene nach der Variante sowie ein an dieser befestigtes Verbindungselement,
- Figur 8: eine Ansicht des Verbindungselementes gemäss Figur 7,
- Figur 9: schematisch ein Teil eines Gestells, wobei eine Profilschiene mit einem Verbindungselement verbunden wird,
- Figur 10: einen Abschnitt eines Gestells oder Rahmens, wobei Profilschiene auf ein Verbindungselement aufgeschwenkt wird, und
- Figur 11: eine teilweise geschnittene Ansicht eines Gestellteils, das an einem Gebäude montiert ist.

Die Figur 1 zeigt ein Verbindungselement 1, das aus einem Winkel 2 und zwei gleichen an diesem mit Punktschweissungen 6 befestigten Verbindungsorganen 3 besteht. Die beiden Arme 2a des Verbindungselementes 1 sind vorzugsweise aber nicht zwingend gleich lang und bilden gemäss Figur 2c einen rechten Winkel zueinander. Das Verbindungselement 1 ist vorzugsweise aus Blech hergestellt, wobei die beiden Verbindungsorgane 3 vorzugsweise Profilabschnitte sind.

Die beiden Verbindungsorgane 3 weisen jeweils zwei im Abstand zueinander angeordnete lappenförmige Verbindungsteile 4 und 5 auf. Der Verbindungsteil 4 besteht aus zwei etwa rechtwinklig zueinander verlaufenden Abschnitten 4a und 4b, wobei der Abschnitt 4a zum Winkel 2 sich nach aussen erstreckt. Der Verbindungsteil 3 ist hingegen halbkreisförmig nach innen gebogen und besitzt aussenseitig eine Rastrille 5a.

In den Figuren 3a bis 3c ist illustriert, wie das Verbindungselement 1 an einer Profilschiene 7 befestigt wird. Diese Profilschiene 7 ist im Querschnitt U-förmig und weist eine Bodenwandung 8 sowie zwei parallele und senkrecht von der Bodenwandung 8 abstehende Seitenwände 9 auf. Die Bodenwandung 8 und die Seitenwände 9 bilden einen Kanal 22 mit einer Öffnung 10, die, wie ersichtlich, im wesentlichen so breit ist wie die Breite der Profilschiene. In die beiden Seitenwände 9 sind in der Nähe der Bodenwandung 8 tiefgezogene Halteansätze 11 eingearbeitet. Jeder Halteansatz 11 weist einen zur Bodenwandung 8 im Winkel α geneigten Abschnitt 11a sowie einen zur Wandung 9 im Winkel β verlaufenden Abschnitt 11b auf. Der Winkel α ist vorzugsweise kleiner als 45° und der Winkel β ist etwa 90°. Die Halteansätze 11 sind somit durch spitzförmige Abkantungen gebildet. Die Profilschiene 7 ist vorzugsweise aus Blech hergestellt. Das Abkanten von Profilschienen ist dem Fachmann an sich bekannt und braucht hier nicht erläutert zu werden.

Zum Befestigen des Verbindungselementes 1 an der Profilschiene 7 wird das Verbindungselement in der in Figur 3a gezeigten geneigten Lage so in den Kanal 22 eingesetzt, dass der Verbindungsteil 4 einen Halteansatz 11 mit dem Abschnitt 4a hintergreift. Nun wird das Verbindungselement 1 nach oben in die in Figur 3b gezeigte Lage verschwenkt, bis das Halteteil 5 am oberen Halteansatz 11 anliegt. Die Schwenkbewegung wird nun weitergeführt und unter federnder Auslenkung rastet das Halteteil 5 am oberen Halteansatz 11 ein und schliesslich ist gemäss Figur 3c eine Biegung 11c des oberen Halteansatzes 11 in die Rinne 3a eingerastet. Zum Lösen des Verbindungselementes 11 wird dieses im umgekehrten Sinn verschwenkt. Wie die Figur 3c zeigt, liegen die Halteteile 4 und 5 an der Bodenwandung 8 an. Das Verbindungselement 1 ist somit an der Bodenwandung 8 sowie an den beiden im Abstand zueinander angeordneten Halteansätzen 11 abgestützt. Diese mehrfache und flächige Abstützung stabilisiert das Verbindungselement 1 in der Profilschiene 7. Trotzdem lässt sich das Verbindungselement 11 durch eine Schwenkbewegung einfach und ohne Werkzeug wieder lösen. Über die Längsrichtung der Profilschiene 8 kann das Verbindungselement 11 verschoben werden. Es ist aber selbstverständlich möglich, das Verbindungselement auch in Längsrichtung der Profilschiene 7 zu fixieren, beispielsweise mittels einer hier nicht gezeigten Klemmschraube. Es kann auch der Abschnitt 5a mit hier nicht gezeigten Zähnen versehen sein, welche sich in die Profilschiene 7 eingraben. Es ist auch möglich und in gewissen Fällen auch zweckmässig oder notwendig, die Profilschiene bei feststehendem Verbindungselement zu verschwenken.

Die Profilschiene 7 kann gemäss Figur 5 auch mit einem plattenförmigen Verbindungsteil 24 sowie einer Schraube 25 an einem vertikalen Holm 23 befestigt werden. Der Holm 23 kann ein Profil 7 sein. Wie ersichtlich, weist das Teil 24 eine Rille 27 auf, in welche ein Halteansatz 11 eingreift. Mit einer Mutter 26 und einem Gegenstück 29 wird das Teil 24 am Holm 23 festgeklemmt. Das Profil 7 ist damit fest mit dem Holm 23 lösbar verbunden. Der formschlüssige Eingriff des Halteansatzes 11 am Teil 24 ermöglicht eine hohe Belastung der Profilschiene 7.

Die Figur 4 zeigt eine weitere Ausführung einer Profilschiene 7', die einen Halteansatz 30 aufweist, der in eine Bodenwandung 31 der Profilschiene 7' eingearbeitet ist. Der Ansatz 30 ist ebenso wie der Ansatz 11 im Abkantverfahren hergestellt. Vorzugsweise sind im Halteansatz 30 in regelmässigen Abständen Durchbrüche 12 eingearbeitet. Diese Durchbrüche 12 ermöglichen beispielsweise die Befestigung der Schiene 7' an einer hier nicht gezeigten Gebäudewand. Die Bodenwandung 31 bildet mit zwei parallelen und ebenen Seitenwänden 32 einen Kanal 33. Die Schiene 7' ist im Querschnitt ebenfalls U-förmig und weist eine breite Öffnung 34 auf.

Das Verbindungsteil 13 ist, wie ersichtlich, am Halteansatz 30 lösbar befestigt, wobei eine obere Klaue 17 den Halteansatz 30 hintergreift und ein unterer Greifer 18 mit einer Rastnase 18a am Halteansatz 30 eingerastet ist. Ein innerer Ansatz 19 liegt am Halteansatz 30 an. Das Verbindungselement 13 weist eine Gewindestange 15 auf, die in einen Ansatz 14 eingeschraubt ist und an der ein hier nicht gezeigter Gegenstand, beispielsweise eine weitere Stange oder ein Profil befestigt sein kann. Das Verbindungselement 13 kann ebenfalls durch Schwenken von der Profilschiene 7' befestigt bzw. von dieser gelöst werden.

Die Figur 6 zeigt die Profilschiene 7', die hier horizontal beispielsweise auf einem hier nicht gezeigten Gebäudeboden befestigt ist. Die Profilschiene 7' dient als Auflage für einen vertikalen Holm 37, der einen Fuss 21 aufweist, welcher an seiner Unterseite auf der ebenen Oberseite 20 des Halteansatzes 30 aufliegt. Die Fläche 20 bildet somit eine Abstellfläche für den Fuss 21. Der Fuss 21 kann im wesentlichen so breit wie das Profil 7' sein, da, wie erwähnt, der Kanal 33 weit offen ist und beispielsweise durch einen Abbug nicht verengt ist.

Die Figuren 7 und 8 zeigen eine weitere Ausführung eines Verbindungselementes 38, das zur Befestigung an der Profilschiene 7' vorgesehen ist. Das Verbindungselement 38 ist ebenfalls winkelförmig ausgebildet und besitzt zwei Verbindungsorgane 39, die jeweils vier klauenförmig nach innen gerichtete Verbindungsteile 39a aufweisen. Diese Verbindungsteile 39a sind Rastorgane und werden beim Aufstecken des Verbindungselementes 38 an den Halteansatz 30 elastisch federnd ausgelenkt. Wie ersichtlich, sind hier die Verbindungsorgane 39 ebenfalls an der Bodenwandung 31 abgestützt. Zum Lösen des Verbindungselementes 38 wird dieses verschwenkt und damit die Rastverbindung gelöst. Selbstverständlich kann auch das Verbindungselement 38 festgehalten und die Profilschiene 7' verschwenkt werden, wie dies in den Figuren 9 und 10 gezeigt ist.

Die Figur 9 zeigt ein Verbindungselement 38, das eine Profilschiene 7' mit einer weiteren gleichen Profilschiene 7" verbindet. Die Profilschiene 7' ist, wie oben erläutert, bereits mit dem Verbindungselement 38 verbunden. Die Profilschiene 7" wird in Richtung des Pfeils 48 verschwenkt und damit am Verbindungselement 38 verrastet. Mit den beiden Profilschienen 7' und 7" kann eine weitere gleiche Profilschiene 7''' mit hier nicht gezeigten geeigneten Verbindungsmitteln verbunden werden.

Die Figur 10 zeigt eine rechtwinklige Verbindung zwischen zwei Profilschienen 7' und 7" mittels des Verbindungselementes 38. Das Verbindungselement 38 ist am Halteansatz 30 der Profilschiene 7' in der gewünschten Höhe aufgerastet. Zum Verbinden der Profilschiene 7" mit der Profilschiene 7' wird nun die Profilschiene 7" in Richtung des Pfeiles 49 verschwenkt und damit mit dem Verbindungselement 38 lösbar verrastet. Sind die Profilschienen 7' und 7" ansonsten nicht fixiert, so können diese in Längsrichtung der Profilschiene 7' stufenlos verschoben werden. Die beiden Profilschienen 7' und 7" können selbstverständlich mit weiteren Verbindungselementen 38 mit weiteren Profilschienen zu einem Rahmen oder Gestell verbunden sein.

Die Figur 11 zeigt abschnittsweise einen Tragrahmen 40 für die Vorwandmontage, der an der Gebäudewand 45 sowie am Gebäudeboden 46 abgestützt ist. Dazu dienen zwei Profilschienen 7, von denen die eine mit Bolzen 44 am Gebäudeboden 46 und die andere ebenfalls mit hier nicht gezeigten Bolzen an der Gebäudewand 45 in horizontaler Ausrichtung befestigt ist. Zwei vertikale Holmen 41, von denen hier der eine verdeckt ist, weisen jeweils einen Fuss 42 auf, der in die am Boden befestigte Profilschiene 7 eingestellt ist. Wie ersichtlich, dienen hier die beiden Halteansätze 11 als Auflage. Die Abstützung an der Gebäudewand 45 erfolgt mit wenigstens zwei Verbindungselementen 1, von denen ebenfalls das eine verdeckt ist. An jedem Verbindungselement 1 ist eine Gewindeschraube 25 befestigt, die an ihrem Kopfende in einem Verbindungsteil 47 verankert ist. Durch Drehen der Schraube 25 kann der Abstand des Rahmens 40 zur Gebäudewand 45 stufenlos eingestellt werden. Mit der Schraube 45 und einem Verbindungsteil 24 wird gleichzeitig eine weitere Profilschiene 7 am Rahmen 40 festgeklemmt. Der Rahmen 40 ist in der Regel mit einer weiteren hier nicht gezeigten weiter oben an der Gebäudewand 45 befestigten Profilschiene 7 zusätzlich abgestützt. Frontseitig kann der Rahmen 40 beispielsweise mit einer Gipskartonplatte 50 abgedeckt werden und eignet sich beispielsweise zur Befestigung eines Urinals oder einer Waschschüssel 51. Hinten und vorne kann der Rahmen 40 mit weiteren Rahmen ergänzt sein, was die Vorwandmontage von Reihenelementen ermöglicht. An diesen Rahmen sind dann beispielsweise nebeneinander mehrere Urinale befestigt.

## Patentansprüche

1. Profilschiene und Verbindungselement für eine Tragvorrichtung zur Befestigung von Sanitärapparaten, Armaturen, Rohrteilen und Leitungen, welche Profilschiene (7) offen ist und einen einzigen sich in Längsrichtung erstreckenden und nach aussen offenen Kanal (22, 33) aufweist, der durch eine Bodenwandung (8, 31) und zwei gegenüberliegende parallel zueinander verlaufende Seitenwandungen (9, 32) gebildet ist und in dem ein Halteansatz (11, 16) zur lösbaren Befestigung des Verbindungselementes (1, 13, 24, 38) an der Profilschiene (7) angeordnet ist, wobei der Halteänsatz (11, 30) im Kanal (22, 33) vertieft angeordnet ist, **dadurch gekennzeichnet, dass** der Halteansatz (11, 30) durch nach innen in den Kanal (22, 33) vorspringende Abkantungen der Bodenwandung (8, 31) oder der Seitenwandungen (9, 32) gebildet ist wobei der Halteansatz (11, 30) sich nicht an den äusseren Rändern der Seitenwandungen befindet und das Verbindungselement (1, 13, 38) auf den Halteansatz (11, 30) aufrastbar ist und dass das Verbindungselement (1, 13, 38) entsprechend in den Kanal (22, 33) eingreift.

2. Profilschiene und Verbindungselement nach Anspruch 1, **dadurch gekennzeichnet, dass** der Halteansatz (11, 30) durch wenigstens zwei im Abstand zueinander angeordnete, nach innen tiefgezogene und spitzförmige Abkantungen der Bodenwandung (8, 31) oder der Seitenwandung (9, 32) gebildet ist und dass das Verbindungselement (1, 13, 38) zwei im Abstand zueinander angeordnete Halteteile (4, 5; 17, 18; 39a) aufweist, die jeweils eine Abkantung hintergreifen.

3. Profilschiene und Verbindungselement nach Anspruch 2, **dadurch gekennzeichnet, dass** wenigstens eines der beiden Halteteile (5, 18, 39a) als federnd ein- und ausrastbarer Ansatz ausgebildet ist.

4. Profilschiene und Verbindungselement nach Anspruch 2 oder 3, **dadurch gekennzeichnet, dass** das Verbindungselement (1, 38) winkelförmig ausgebildet ist und der in die Profilschiene eingreifende Arm (2a) sich in Längsrichtung der Profilschiene (7) erstreckt.

5. Profilschiene und Verbindungselement nach Anspruch 4, **dadurch gekennzeichnet, dass** sich die Halteteile (4, 5) des Verbindungselementes (1) ebenfalls in Längsrichtung der Profilschiene (7) erstrecken.

6. Profilschiene und Verbindungselement nach Anspruch 4 oder 5, **dadurch gekennzeichnet, dass** beide Arme (2a) jeweils ein Verbindungsorgan (3, 39) aufweisen, derart, dass das Verbindungselement (1, 38) zwei im rechten Winkel zueinander verlaufende Profilschienen (7) verbinden kann.

7. Profilschiene und Verbindungselement nach einem der Ansprüche 1 bis 6, **dadurch gekennzeichnet, dass** das Verbindungselement (1, 38) wenigstens ein Verbindungsorgan (3, 39) aufweist, das sich in Längsrichtung der Profilschiene (7) erstreckt.

8. Profilschiene und Verbindungselement nach Anspruch 7, **dadurch gekennzeichnet, dass** das Verbindungsorgan (3, 39) ein Profilabschnitt ist, der an einem Winkelteil (2) befestigt ist.

9. Profilschiene und Verbindungselement nach einem der Ansprüche 1 bis 8, **dadurch gekennzeichnet, dass** das Verbindungselement (1, 13, 38) an der Profilschiene (7) durch eine quer zur Längsrichtung der Profilschiene (7) gerichtete Schwenkbewegung am Halteansatz (11, 30) verrastbar ist.

10. Profilschiene und Verbindungselement nach einem der Ansprüche 1 bis 9, **dadurch gekennzeichnet, dass** die beiden Verbindungsteile (4, 5) unterschiedlich sind und der eine rastbar and der andere starr ausgebildet ist.

11. Profilschiene und Verbindungselement nach einem der Ansprüche 1 bis 10, **dadurch gekennzeichnet, dass** das Verbindungselement (7., 13, 38) an der Bodenwandung (8, 31) durch zwei im Abstand zueinander angeordnete Lappen abgestützt ist.

12. Profilschiene und Verbindungselement nach Anspruch 11, **dadurch gekennzeichnet, dass** durch die Halteansätze (11, 30) wenigstens eine Abstellfläche (20) für einen in die Profilschiene (7) hineingestellten Teil (21) gebildet wird.

13. Profilschiene und Verbindungselement nach einem der Ansprüche 1 bis 12, **dadurch gekennzeichnet, dass** der Halteansatz (30) im Querschnitt schwalbenschwanzförmig ausgebildet und mittig an der Bodenwandung (16) angeordnet ist, und dass das Verbindungselement (13) diesen Halteansatz (30) klauenartig umgreift.

14. Profilschiene und Verbindungselement nach einem der Ansprüche 1 bis 13, **dadurch gekennzeichnet, dass** die Profilschiene (7) im Querschnitt U-förmig ist.

15. Profilschiene und Verbindungselement nach einem der Ansprüche 1 bis 14, **dadurch gekennzeichnet, dass** die Seitenwände (9, 32) der Profilschiene (7) mit Ausnahme der Halteteile (11, 30) eben ausgebildet sind.

16. Profilschiene und Verbindungselement nach einem der Ansprüche 1 bis 15, **dadurch gekennzeichnet, dass** die Bodenwandung (8, 31) Öffnungen (12) beispielsweise für den Durchtritt von Befestigungsbolzen aufweist.

17. Tragvorrichtung mit mehreren Profilschienen und Verbindungselementen gemäss Anspruch 1, **dadurch gekennzeichnet, dass** wenigstens ein Verbindungselement (1, 13, 24, 38) zwei Profilschienen (7) lösbar miteinander verbindet.

18. Tragvorrichtung nach Anspruch 17, **dadurch gekennzeichnet, dass** wenigstens ein Verbindungselement (1, 38) winkelförmig ausgebildet ist und zwei Profilschienen (7) an einer Ecke im rechten Winkel miteinander verbindet.

19. Tragvorrichtung nach Anspruch 17 oder 18, **dadurch gekennzeichnet, dass** sie für die Vorwandmontage von Sanitärapparaten vorgesehen ist.

20. Tragvorrichtung nach einem der Ansprüche 17 bis 19, **dadurch gekennzeichnet, dass** als weiteres Verbindungselement (24) ein Teil vorgesehen ist, das beispielsweise mit einem Gewindebolzen (25) an einer Profilschiene (7) aussenseitig angelegt ist und das in eine weitere Profilschiene (7) eingreift und eine Abkantung (11) hintergreift.

21. Tragvorrichtung nach Anspruch 20, **dadurch gekennzeichnet, dass** das Teil (24) plattenförmig ausgebildet ist and eine Bohrung (28) sowie eine zur Abkantung korrespondierende Vertiefung (27) aufweist.

22. Tragvorrichtung nach einem der Ansprüche 17 bis 21, **dadurch gekennzeichnet, dass** wenigstens eine Profilschiene (7) eine Bodenschiene bildet, bei welcher die Bodenwandung (8, 31) unten und horizontal angeordnet ist and dass in den oben offenen Kanal (22, 33) dieser Profilschiene (7) wenigstens ein unteres Ende (21) eines vertikalen Holmes eingestellt ist.

23. Tragvorrichtung nach Anspruch 22, **dadurch gekennzeichnet, dass** der vertikale Holm (37) auf eine Abstellfläche (20) der liegenden Profilschiene (7) gestellt ist und dass diese Abstellfläche (20) durch einen Halteansatz (11, 30) gebildet ist.

24. Tragvorrichtung nach einem der Ansprüche 17 bis 23, **dadurch gekennzeichnet, dass** wenigstens eine Profilschiene (7) ein U-förmiges und abgekantetes Blechprofil ist und in einer Bodenwandung (8, 31) oder Seitenwandung (9, 32) tiefgezogene und nach innen gerichtete Abkantungen (11) zur rastbaren Befestigung wenigstens eines Verbindungselementes (1, 13, 28) aufweist, wobei diese Abkantungen einen vertieft angeordneten Halteansatz (11, 30) bilden.

25. Tragvorrichtung nach Anspruch 24, **dadurch gekennzeichnet, dass** die Abkantungen (11) zur Bodenwandung (8) einen Abstand aufweisen, der kleiner ist als die Höhe der Seitenwandungen (9).

26. Tragvorrichtung nach Anspruch 25, **dadurch gekennzeichnet, dass** der Abstand gleich oder kleiner ist als die halbe Höhe der Seitenwandungen (9).

27. Tragvorrichtung nach einem der Ansprüche 24 bis 26, **dadurch gekennzeichnet, dass** die Profilschiene breiter ist als hoch.

28. Tragvorrichtung nach einem der Ansprüche 17 bis 23, **dadurch gekennzeichnet, dass** zwei im Abstand zueinander angeordnete Verbindungsteile (4, 5) vorgesehen sind, wobei ein Verbindungsteil ein etwa rechtwinklig nach aussen vorstehender, hakenförmiger Greifteil (4) und der andere Teil ein Rastteil (5) ist.

29. Tragvorrichtung nach Anspruch 28, **dadurch gekennzeichnet, dass** der Rastteil (5) im Querschnitt etwa halbkreisförmig ausgebildet ist und aussenseitig eine Rastrille (5a) aufweist.

30. Tragvorrichtung nach einem der Ansprüche 17 bis 23, **dadurch gekennzeichnet, dass** das Verbindungselement (13) wenigstens zwei klauenförmig ausgebildete und federnd auslenkbare Rastteile (39a) aufweist.

## Claims

1. Mounting rail and connecting element for a support device for securing sanitary units, frames, tubular parts and pipes, which mounting rail (7) is open and has a single channel (22, 33) open to the exterior and extending in the longitudinal direction, which is formed by a base wall (8, 31) and two oppositely lying side walls (9, 32) running parallel with one another, and in which a retaining shoulder (11, 16) for releasably securing the connecting element (1, 13, 24, 38) to the mounting rail (7) is provided, the retaining shoulder (11, 30) being recessed in the passage (22, 33), **characterised in that** the retaining shoulder (11, 30) is provided in the form of bent parts of the base wall (8, 31) or the side walls (9, 32) projecting inwards into the channel (22, 33), which retaining shoulder (11, 30) is not disposed at the outer edges of the side walls, and the connecting element (1, 13, 38) can be latched onto the retaining shoulder (11, 30) and the connecting element (1, 13, 38) engages in the channel (22, 33) accordingly.

2. Mounting rail and connecting element as claimed in claim 1, **characterised in that** the retaining shoulder (11, 30) is provided in the form of at least two inwardly deep-drawn, pointed bent parts of the base wall (8, 31)or side wall (9, 32) spaced at a distance apart from one another and the connecting element (1, 13, 38) has two retaining parts (4, 5; 17, 18; 39a) disposed at a distance apart from one another, each of which engages behind a bent part.

3. Mounting rail and connecting element as claimed in claim 2, **characterised in that** at least one of the two retaining parts (5, 18, 39a) is a resilient shoulder which can be latched and unlatched.

4. Mounting rail and connecting element as claimed in claim 2 or 3, **characterised in that** the connecting element (1, 38) is corner-shaped and the arm (2a) engaging in the mounting rail extends in the longitudinal direction of the mounting rail (7).

5. Mounting rail and connecting element as claimed in claim 4, **characterised in that** the retaining parts (4, 5) of the connecting element (1) also extend in the longitudinal direction of the mounting rail (7).

6. Mounting rail and connecting element as claimed in claim 4 or 5, **characterised in that** the two arms (2a) each have a connecting member (3, 39) so that the connecting element (1, 38) can connect two mounting rails (7) extending perpendicular to one another.

7. Mounting rail and connecting element as claimed in one of claims 1 to 6, **characterised in that** the connecting element (1, 38) has at least one connecting member (3, 39) which extends in the longitudinal direction of the mounting rail (7).

8. Mounting rail and connecting element as claimed in claim 7, **characterised in that** the connecting member (3, 39) is a profiled portion attached to a corner part (2).

9. Mounting rail and connecting element as claimed in one of claims 1 to 8, **characterised in that** the connecting element (1, 13, 38) can be latched onto the mounting rail (7) by means of a by a pivoting motion on the retaining shoulder (11, 30) directed transversely to the longitudinal direction of the mounting rail (7).

10. Mounting rail and connecting element as claimed in one of claims 1 to 9, **characterised in that** the two connecting parts (4, 5) are different and one is designed so that it can be latched and the other is rigid.

11. Mounting rail and connecting element as claimed in one of claims 1 to 10, **characterised in that** the connecting element (7, 13, 38) is supported on the base wall (8, 31) by two tabs disposed at a distance apart from one another.

12. Mounting rail and connecting element as claimed in claim 11, **characterised in that** the retaining shoulders (11, 30) constitute at least one mounting surface (20) for a part (21) inserted in the mounting rail (7).

13. Mounting rail and connecting element as claimed in one of claims 1 to 12, **characterised in that** the retaining shoulder (30) has a cross-section with a dove tail shape and is disposed at the centre of the base wall (16), and the connecting element (13) engages round this retaining shoulder (30) in a claw-type arrangement.

14. Mounting rail and connecting element as claimed in one of claims 1 to 13, **characterised in that** the mounting rail (7) has a U-shaped cross-section.

15. Mounting rail and connecting element as claimed in one of claims 1 to 14, **characterised in that** the side walls (9, 32) of the mounting rail (7) are flat with the exception of the retaining parts (11, 30).

16. Mounting rail and connecting element as claimed in one of claims 1 to 15, **characterised in that** the base wall (8, 31) has orifices (12), for example for inserting fixing bolts.

17. Support device with several mounting rails and connecting elements as claimed in claim 1, **characterised in that** at least one connecting element (1, 13, 24, 38) releasably connects two mounting rails (7) to one another.

18. Support device as claimed in claim 17, **characterised in that** at least one connecting element (1, 38) is corner-shaped and connects two mounting rails (7) at a right-angle to one another on a corner.

19. Support device as claimed in claim 17 or 18, **characterised in that** it is provided as a means of surface-mounting sanitary units on a wall.

20. Support device as claimed in one of claims 17 to 19, **characterised in that** a part is provided as another connecting element (24), which is placed on the external face of a mounting rail (7) by means of a threaded bolt (25), for example, and engages in another mounting rail (7) and engages behind a bent part (11).

21. Support device as claimed in claim 20, **characterised in that** the part (24) is plate-shaped and has a bore (28) as well as a recess (27) matching the bent part.

22. Support device as claimed in one of claims 17 to 21, **characterised in that** at least one mounting rail (7) forms a floor rail, the base wall (8, 31) of which is disposed at the bottom and horizontally, and at least one bottom end (21) of a vertical spar is inserted in the open-top channel (22, 23) of this mounting rail (7).

23. Support device as claimed in claim 22, **characterised in that** the vertical spar (37) is placed on a mounting surface (20) of the laid mounting rail (7) and this mounting surface (20) is formed by a retaining shoulder (11, 30).

24. Support device as claimed in one of claims 17 to 23, **characterised in that** at least one mounting rail (7) is a U-shaped and bent back sheet metal section and has deep-drawn and inwardly directed bent parts (11) in a base wall (8, 31) or side wall (9, 32) for latchably securing at least one connecting element (1, 13, 28), these bent parts forming a recessed retaining shoulder (11, 30).

25. Support device as claimed in claim 24, **characterised in that** the bent parts (11) are at a distance from the base wall (8) which is shorter than the height of the side walls (9).

26. Support device as claimed in claim 25, **characterised in that** the distance is the same as or smaller than half the height of the side walls (9).

27. Support device as claimed in one of claims 24 to 26, **characterised in that** the mounting rail is wider than it is high.

28. Support device as claimed in one of claims 17 to 23, **characterised in that** two connecting parts (4, 5) are disposed at a distance apart from one another, and one connecting part is a hook-shaped gripping part (4) projecting outwards approximately at a right angle and the other part is a catch part (5).

29. Support device as claimed in claim 28, **characterised in that** the catch part (5) has a cross-section of a semi-circular shape and has a catch groove (5a) on its external face.

30. Support device as claimed in one of claims 17 to 23, **characterised in that** the connecting element (13) has at least two catch parts (39a) of a claw-shaped design which can be resiliently deflected outwards.

## Revendications

1. Rail profilé et élément de connexion pour un dispositif de support destiné à fixer des appareils sanitaires, des armatures, des éléments tubulaires et des conduites, lequel rail profilé (7) est ouvert et comprend un seul canal (22, 33) ouvert vers l'extérieur et s'étendant dans la direction longitudinale, qui est formé par une paroi inférieure (8, 31) et deux parois latérales (9, 32) opposées s'étendant parallèlement l'une à l'autre et dans lequel est disposée une saillie de retenue (11, 16) destinée à la fixation amovible de l'élément de connexion (1, 13, 24, 38) sur le rail profilé (7), la saillie de retenue (11, 30) étant disposée plus profondément dans le canal (22, 33), **caractérisés en ce que** la saillie de retenue (11, 30) est formée par des chanfreins de la paroi inférieure (8, 31) ou des parois latérales (9, 32) dépassant vers l'intérieur dans le canal (22, 33), la saillie de retenue (11, 30) ne se situant pas sur les côtés extérieurs des parois latérales et l'élément de connexion (1, 13, 38) pouvant être encliqueté sur la saillie de retenue (11, 30 2.), et **en ce que** l'élément de connexion (1, 13, 38) se met en prise de façon correspondante dans le canal (22, 33).

2. Rail profilé et élément de connexion selon la revendication 1, **caractérisés en ce que** la saillie de retenue (11, 30) est formée par au moins deux chanfreins de la paroi inférieure (8, 31) ou de la paroi latérale (9, 32) en forme de pointe et emboutis vers l'intérieur, disposés à distance l'un de l'autre, et **en ce que** l'élément de connexion (1, 13, 38) comprend deux éléments de retenue (4, 5 ; 17, 18 ; 39a) disposés à distance l'un de l'autre, qui se mettent respectivement en prise avec l'arrière d'un chanfrein.

3. Rail profilé et élément de connexion selon la revendication 2, **caractérisés en ce qu'**au moins un des deux éléments de retenue (5, 18, 39a) est conçu comme une saillie pouvant être enclenchée et déclenchée de façon élastique.

4. Rail profilé et élément de connexion selon la revendication 2 ou 3, **caractérisés en ce que** l'élément de connexion (1, 38) est conçu en forme d'équerre et le bras (2a) se mettant en prise dans le rail profilé s'étend dans la direction longitudinale du rail profilé (7).

5. Rail profilé et élément de connexion selon la revendication 4, **caractérisés en ce que** les éléments de retenue (4, 5) de l'élément de connexion (1) s'étendent également dans la direction longitudinale du rail profilé (7).

6. Rail profilé et élément de connexion selon la revendication 4 ou 5, **caractérisés en ce que** les deux bras (2a) comprennent respectivement un organe de connexion (3, 39), de telle sorte que l'élément de connexion (1, 38) peut connecter deux rails profilés (7) s'étendant à angle droit l'un par rapport à l'autre.

7. Rail profilé et élément de connexion selon l'une quelconque des revendications 1 à 6, **caractérisés en ce que** l'élément de connexion (1, 38) comprend au moins un organe de connexion (3, 39), qui s'étend dans la direction longitudinale du rail profilé (7).

8. Rail profilé et élément de connexion selon la revendication 7, **caractérisés en ce que** l'organe de connexion (3, 39) est une section profilée, qui est fixée contre une pièce d'angle (2).

9. Rail profilé et élément de connexion selon l'une quelconque des revendications 1 à 8, **caractérisés en ce que** l'élément de connexion (1, 13, 38) sur le rail profilé (7) peut être enclenché sur la saillie de retenue (11, 30) par un déplacement pivotant orienté transversalement à la direction longitudinale du rail profilé (7).

10. Rail profilé et élément de connexion selon l'une quelconque des revendications 1 à 9, **caractérisés en ce que** les deux éléments de connexion (4, 5) sont différents et l'un est conçu de manière à pouvoir être enclenché et l'autre de façon rigide.

11. Rail profilé et élément de connexion selon l'une quelconque des revendications 1 à 10, **caractérisés en ce que** l'élément de connexion (7, 13, 38) est appuyé contre la paroi inférieure (8, 31) par deux pattes disposées à distance l'une de l'autre.

12. Rail profilé et élément de connexion selon la revendication 11, **caractérisés en ce qu'**une surface d'arrêt (20) pour une pièce (21) posée à l'intérieur du rail profilé (7) est formée par les saillies de retenue (11, 30).

13. Rail profilé et élément de connexion selon l'une quelconque des revendications 1 à 12, **caractérisés en ce que** la saillie de retenue (30) est conçue en forme de queue d'aronde en section transversale et est disposée de manière centrale sur la paroi inférieure (16), et **en ce que** l'élément de connexion (13) enserre cette saillie de retenue (30) à la manière d'une pince.

14. Rail profilé et élément de connexion selon l'une quelconque des revendications 1 à 13, **caractérisés en ce que** le rail profilé (7) présente une section transversale en forme de U.

15. Rail profilé et élément de connexion selon l'une quelconque des revendications 1 à 14, **caractérisés en ce que** les parois latérales (9, 32) du rail profilé (7) sont conçues de façon uniforme à l'exception des éléments de retenue (11, 30).

16. Rail profilé et élément de connexion selon l'une quelconque des revendications 1 à 15, **caractérisés en ce que** la paroi inférieure (8, 31) comprend des ouvertures (12) par exemple pour le passage de vis de fixation.

17. Dispositif de support comprenant plusieurs rails profilés et éléments de connexion selon la revendication 1, **caractérisé en ce qu'**au moins un élément de connexion (1, 13, 24, 38) relie deux rails profilés (7) l'un à l'autre de façon amovible.

18. Dispositif de support selon la revendication 17, **caractérisé en ce qu'**au moins un élément de connexion (1, 38) est conçu en forme d'équerre et deux rails profilés (7) sont reliés l'un à l'autre à angle droit au niveau d'un coin.

19. Dispositif de support selon la revendication 17 ou 18, **caractérisé en ce qu'**il est prévu pour le montage préliminaire d'appareils sanitaires sur une paroi.

20. Dispositif de support selon l'une quelconque des revendications 17 à 19, **caractérisé en ce qu'**il est prévu comme autre élément de connexion (24) une pièce qui est relié par exemple avec une tige filetée (25) sur le côté extérieur d'un rail profilé (7) et qui se met en prise dans un autre rail profilé (7) et se met en prise avec l'arrière d'un chanfrein (11).

21. Dispositif de support selon la revendication 20, **caractérisé en ce que** la pièce (24) est conçue en forme de plaque et comprend un alésage (28) ainsi qu'un creux (27) correspondant au chanfrein.

22. Dispositif de support selon l'une quelconque des revendications 17 à 21, **caractérisé en ce qu'**au moins un rail profilé (7) forme un rail inférieur, dans lequel la paroi inférieure (8, 31) est disposée dans la partie inférieure et dans le sens horizontal, et **en ce qu'**au moins une extrémité inférieure (21) d'un longeron vertical est placée dans le canal (22, 33) ouvert dans la partie supérieure de ce rail profilé (7).

23. Dispositif de support selon la revendication 22, **caractérisé en ce que** le longeron vertical (37) est posé sur une surface d'arrêt (20) du rail profilé (7) allongé et en que cette surface d'arrêt (20) est formée par une saillie de retenue (11, 30).

24. Dispositif de support selon l'une quelconque des revendications 17 à 23, **caractérisé en ce qu'**au moins un rail profilé (7) comprend un profil de tôle en forme de U et chanfreiné et, dans une paroi inférieure (8, 31) ou une paroi latérale (9, 32), des chanfreins (11) emboutis et orientés vers l'intérieur destinés à la fixation par enclenchement d'au moins un élément de connexion (1, 13, 28), ces chanfreins formant une saillie de retenue (11, 30) disposée plus profondément.

25. Dispositif de support selon la revendication 24, **caractérisé en ce que** les chanfreins (11) présentent, par rapport à la paroi inférieure (8), une distance qui est inférieure à la hauteur des parois latérales (9).

26. Dispositif de support selon la revendication 25, **caractérisé en ce que** la distance est identique ou inférieure à la demi-hauteur des parois latérales (9).

27. Dispositif de support selon l'une quelconque des revendications 24 à 26, **caractérisé en ce que** le rail profilé est de même hauteur.

28. Dispositif de support selon l'une quelconque des revendications 17 à 23, **caractérisé en ce que** deux pièces de connexion (4, 5) disposées à distance l'une de l'autre sont prévues, une pièce de connexion étant une pièce de préhension (4) en forme de crochet, dépassant vers l'extérieur sensiblement à angle droit, et l'autre pièce étant une pièce à encliqueter (5).

29. Dispositif de support selon la revendication 28, **caractérisé en ce que** la pièce à encliqueter (5) est conçue en section transversale approximativement en forme de demi-cercle et comprend côté extérieur une rainure à encliqueter (5a).

30. Dispositif de support selon l'une quelconque des revendications 17 à 23, **caractérisé en ce que** l'élément de connexion (13) comprend au moins deux pièces à encliqueter (3a) conçues en forme de pince et pouvant être inclinées de façon élastique.
